# EUROPÄISCHE PATENTSCHRIFT

(11) **EP 0 669 816 B1**
(45) Veröffentlichungstag und Bekanntmachung des Hinweises auf die Patenterteilung: **03.12.1997**
(21) Anmeldenummer: 94925442.9
(22) Anmeldetag: 10.08.1994
(51) Int. Cl.: A47C 1/022

(54) **STUHL, INSBESONDERE BÜROSTUHL**
CHAIR, ESPECIALLY OFFICE CHAIR
CHAISE, NOTAMMENT CHAISE DE BUREAU

(30) Priorität: 21.09.1993 DE 4331987
(43) Veröffentlichungstag der Anmeldung: 06.09.1995
(73) Patentinhaber: Dubach, Fredi, CH-8344 Bäretswil (CH)
(72) Erfinder: DUBACH, Fredi, CH-8344 Bäretswil (CH); SCHRAYSSHUEN, Jürgen, D-73529 Schwäbisch-Gmünd (DE)
(74) Vertreter: Thielking, Bodo, Dipl.-Ing.
(86) Internationale Anmeldenummer: EP9402642
(87) Internationale Veröffentlichungsnummer: WO9508284

(56) Entgegenhaltungen:
- EP-A- 0 247 328
- WO-A-81/03605
- WO-A-87/06810
- DE-B- 2 448 770

## Beschreibung

### TECHNISCHES GEBIET

Die Erfindung betrifft einen Stuhl, insbesondere Bürostuhl, nach dem Oberbegriff des Anspruchs 1.

### STAND DER TECHNIK

Derartige Stühle sind in den unterschiedlichsten Ausgestaltungen seit langem bekannt. Alle bekannten derartigen Stühle berücksichtigen jedoch nicht die ergonomischen Erfordernisse, die für ein dynamisches Sitzen zu beachten sind. Der Stuhl muß einen Bewegungsablauf zulassen, der möglichst vollständig der natürlichen Körperbewegung des Benutzers entspricht. Dabei muß der Stuhl seine stützende Funktion bei größtmöglicher Bewegungsfreiheit des Benutzers beibehalten.

Der Bewegungsablauf des Benutzers wird zum einen bestimmt von der Form und Anordnung der Gelenke, welche die Richtung und den Drehwinkel der Bewegung bestimmen, zum anderen durch den Schwenkradius, der sich aus der Länge der Gliedmaßen ergibt, die um ein Körpergelenk bewegt werden.

Am bzw. im Körper des Menschen existieren also Drehpunkte, welche Schwenkbewegungen um unterschiedliche Winkel zulassen. Damit eine Symbiose der Bewegungen von Benutzer und Stuhl erreicht wird, müssen die Schwenkbewegungen und Drehpunkte des Menschen mit denen der Stuhlmechanik möglichst weitgehend übereinstimmen.

Bei den bisher bekannten Konstruktionen wurden die Drehpunkte in Form von materiellen Achsen in das Stuhlgestell integriert. Das Kernproblem liegt jedoch in der Tatsache, daß zur Erzielung optimaler Bewegungsabläufe die maßgeblichen Drehpunkte außerhalb des Stuhlgestells liegen müssen. Durch Achskonstruktionen, die in das Stuhlgestell integriert sind, kann deshalb der anatomisch richtige Drehpunkt nicht erreicht werden. Es werden deshalb bei bekannten Stühlen die damit durchführbaren Bewegungsabläufe den menschlichen Bewegungsabläufen nur unzureichend angenähert.

Auf Achskonstruktionen kann grundsätzlich verzichtet werden, wenn man beachtet, daß bei derartigen Stühlen ein Schwenkwinkelbereich von maximal 25° ausreichend ist. Damit wird der Einsatz einer Schwenkmechanik möglich, die eine um eine außerhalb der Stuhlkonstruktion liegende, virtuelle Achse erfolgende Schwenkung zuläßt. Diese virtuelle Achse fällt zusammen mit den maßgeblichen Bewegungsgelenken des menschlichen Körpers.

Für die Bewegung der Sitzfläche gilt, daß zur Bewegung des Körpers in einer entspannten Lage der Fußknöchel zum Drehpunkt wird. Um diesen Dreh- oder Schwenkpunkt schwenkt der Unterschenkel mit dem gleichen Winkel wie die Sitzfläche nach hinten. Durch das Schwenken verkleinert sich der Abstand zwischen Boden und Unterschenkel. Soll nun der Stuhl diese Bewegung vollständig und zwanglos mitmachen, ergibt sich folgende Forderung an die Bewegung der Sitzfläche: Wird der Sitz im hinteren Bereich belastet, muß sich die Sitzfläche um das Knöchelgelenk nach hinten und unten verschwenkend bewegen. Es liegt also das Bezugssystem für die Sitzflächenbewegung im Knöchelgelenk und nicht - wie üblich - im vorderen, unteren Bereich der Sitzfläche. Durch eine diesen Forderungen entsprechende Verlagerung der Schwenkachse des Stuhles in den Bereich des Knöchels ergibt sich, daß der Bodenkontakt der Füße in allen Schwenklagen gewährleistet ist und daß beim Verschwenkvorgang kein unterschiedlicher zusätzlicher Druck der Sitzvorderkante auf den unteren Bereich der Oberschenkel entsteht.

Für eine anatomisch richtige Gestaltung der Lageänderung der Rückenlehne gelten folgende Überlegungen:

Setzt man einen Benutzer in aufrechter Haltung auf einen Sitz und hält die Position zwischen dem dritten und vierten Lendenwirbel fest, läßt den Benutzer seinen Rücken ferner um 20 bis 30° nach hinten neigen, so erkennt man, daß die beiden Lendenwirbel um das Hüftgelenk nach unten schwenken. Dies bedeutet, daß die Rückenkontur sich stetig mit größer werdendem Schwenkwinkel der Rückwärtsneigung verkürzt. Für die Entwicklung eines ergonomisch möglichst vollkommenen Stuhles bedeutet dies folgendes: Will man eine Synchronisierung der Rücken- und der Lehnenbewegung erreichen, muß die Rückenlehne um die Hüftachse schwenken und sich damit quasi verkürzen. Bei üblichen Konstruktionen hingegen wandert die Lumbalstütze der Rückenlehne nach oben und verliert dadurch ihre Stützfunktion. Außerdem stellt sich dabei der sogenannte "Hemdauszieheffekt" ein.

Es ist bereits ein Stuhl der im Oberbegriff vorausgesetzten Art bekannt (WO 87/06810), bei dem die Achse der schwenkbaren Rückenlehne durch die Hüftgelenke des Benutzers verläuft. Bei dieser Konstruktion fällt die Schwenkachse des Sitzteils mit der Schwenkachse der Rückenlehne zusammen. Eine solche Konstruktion kann nicht die Forderung erfüllen, daß zum Erreichen einer bequemen entspannten Rücklagehaltung der Auflagebereich des Benutzers beim Zurückverschwenken gleichzeitig nach hinten und unten geführt werden soll. Zum Erreichen einer bequemen Lage muß der Benutzer in jedem Fall seine Fußstellung verändern und zusätzlich auch eine Verstellung der Sitzhöhe vornehmen.

### DIE ERFINDUNG

Ausgehend von dem vorstehend erwähnten Stand der Technik liegt der Erfindung die Aufgabe zugrunde, einen Stuhl zu schaffen, der ein dynamisches Sitzen unter möglichst vollständiger Beachtung der maßgeblichen ergonomischen Gesichtspunkte ermöglicht.

Die Lösung dieser Aufgabe erfolgt mit den Merkmalen des Kennzeichnungsteils von Anspruch 1.

Bevorzugte weitere Ausgestaltungen der Erfindung sind in den Unteransprüchen beschrieben.

Der erfindungsgemäße Stuhl entspricht vollständig, zumindest aber nahezu vollständig, den aus den geschilderten Verhältnissen sich ergebenden ergonomischen Notwendigkeiten. Dabei lassen sich die gewünschten und ergonomisch günstigen Bewegungsabläufe mit vergleichsweise geringem Aufwand in die konstruktive Gestaltung von Stühlen umsetzen.

### KURZBESCHREIBUNG DER ZEICHNUNGSABBILDUNG

Nachstehend werden bevorzugte Ausführungsformen der Erfindung anhand der Zeichnung im einzelnen beschrieben. Es zeigen:
- Figur 1 -: eine schematische Darstellung der Körperhaltung in zwei unterschiedlichen Benutzersituationen,
- Figur 2 -: eine schematische, perspektivische Darstellung eines Sitz- und Rückenlehnenrahmens mit teilweise dargestelltem Untergestell bei einer Ausführungsform ohne Armlehne,
- Figur 3 -: eine zu Figur 2 analoge Darstellung einer Ausführung mit Armlehne,
- Figur 4 -: eine Seitenansicht des vollständigen Stuhls gemäß Figur 2 in einer unbelasteten Ausgangsposition,
- Figur 5 -: den Stuhl gemäß Figur 4 bei nach hinten verschwenkter Rückenlehne,
- Figur 6 -: den Stuhl gemäß Figur 4 bei nach unten verschwenktem Sitz,
- Figur 7 -: den Stuhl gemäß Figur 4 bei nach unten verschwenktem Sitz und nach hinten verschwenkter Rückenlehne,
- Figur 8 -: eine Seitenansicht des vollständigen Stuhls gemäß Figur 3, wobei sich die Armlehne in Gebrauchsstellung befindet,
- Figur 9 -: die Darstellung gemäß Figur 8 bei nach oben und hinten verschwenkter Armlehne.

### BESTER WEG ZUR AUSFÜHRUNG DER ERFINDUNG

In Figur 1 sind zwei unterschiedlicher Benutzerstellungen symbolisiert. In der Ausgangsstellung, in der die Unterschenkel im wesentlichen senkrecht zum Boden stehen, ist der Benutzer bei aufrechter Wirbelsäule mit geschwärzter Gesamtkontur dargestellt. Dieser Position entsprechen die durchgezogenen Linien des nur angedeuteten Stuhls mit Armlehne; in einer zweiten, nach hinten abgeknickten Position sind nur die Umrisse des Benutzers dargestellt, während die Stuhlkonturen gestrichelt angedeutet sind.

Das maßgebliche Gelenk für den Kreisbogen, dem die Bewegung des Sitzes folgt, ist das mit K bezeichnete Knöchelgelenk. Dieses Gelenk durch die Knöchel ist gleichzeitig die erste Achse des Stuhles. Das Kniegelenk ist bei aufrechter Position des Benutzers mit G bezeichnet und das Hüftgelenk bei aufrechter Position mit H. Das Hüftgelenk stellt gleichzeitig die zweite Achse des Stuhls dar, um die der untere Bereich der Rückenlehne des Stuhls bei einer Neigung nach hinten verschwenkt.

Aus der Zeichnung gemäß Figur 1 wird deutlich, daß die Position der ersten Achse K stets unverändert ist, während das Kniegelenk G in die Position G' wandert und das Hüftgelenk H in die Position H'.

Aus Figur 2 ist der grundsätzliche Aufbau eines Stuhls ohne Armlehne ersichtlich. Die perspektivische Darstellung gemäß Figur 2 zeigt den vollständigen Stuhl, es fehlt die Darstellung der Sitz- und Rückenlehnenpolster sowie das Fußkreuz mit Laufrollen und der zentrale Bereich des Fußkreuzes, der sich in dem Standrohr 3 fortsetzt. An das Standrohr 3 ist ein Sitzträgergegenstück 6 angesetzt. In das Sitzträgergegenstück 6 greift der Sitzträger 5 ein. Der Sitzträger 5 ist zentral am Sitzrahmen 1a befestigt. Gegenüber dem Sitzrahmen 1a ist der Rückenlehnenrahmen 2a verschwenkbar.

Der Aufbau des Stuhls gemäß Figur 3 ist ähnlich. Unterschiedlich ist dort allerdings die Verbindung zwischen Rückenlehnenrahmen 2a und Sitzrahmen 1a. In die aufwärts gebogenen hinteren Enden 1c des Sitzrahmens 1a sind bei Figur 3 die gekrümmten Bereiche 11a der Armlehnen 11 geschoben. Mit dem Doppelpfeil 12 ist die Schwenkbeweglichkeit der Armlehnen 11 symbolisiert.

In den unterschiedlichen Zeichnungen sind gleiche oder einander entsprechende Teile stets mit gleichen Bezugszeichen versehen.

Bei den Ausführungsformen gemäß Figuren 4 bis 7 ist mit 1 der gesamte Sitz bezeichnet, der aus einem Sitzrahmen 1a und einem Sitzpolster 1b besteht. Der Sitzrahmen 1a besteht aus rechteckigen Rohren, selbstverständlich sind auch andere Materialien mit anderen Querschnitten denkbar. Die beiden seitlichen, rechteckigen Rohre des Sitzrahmens 1a sind an ihrem hinteren Bereich mit dem Radius r₂ aufwärts gebogen. Der Radius r₂ entspricht dem Abstand zwischen der zweiten Achse H, welche mit dem Hüftgelenk zusammenfällt und der Mittellinie 14 des gebogenen Bereichs 1c. In den gebogenen Bereich 1c greift ein in gleicher Weise gebogener oder gekrümmter Bereich 2c der insgesamt mit 2 bezeichneten Rückenlehne ein. Die Rückenlehne 2 besteht im wesentlichen aus einem Rückenlehnenrahmen 2a und einem Rückenlehnenpolster 2b. Die Mittellinie 14 des gekrümmten Bereichs 1c des Sitzes und des gekrümmten Bereichs 2c des Rückenlehnenrahmens 2a fallen zusammen. Die mit gleichem Radius r₂ gekrümmten Bereiche 1c und 2c sind über gekrümmte Lager, beispielsweise gekrümmte Längskugellager, gleitbar miteinander verbunden.

Das Standrohr 3 ist höhenverstellbar gegenüber dem mit Laufrollen versehenen Fußkreuz 4. An das Standrohr 3 ist das Sitzträgergegenstück 6 angesetzt, in das der Sitzträger 5 eintaucht. Sitzträger 5 und Sitzträgergegenstück 6 weisen eine zusammenfallende Mittellinie 13 auf, die mit dem Radius r₁ um die erste Achse K, welche durch die Fußknöchel des Benutzers verläuft, gekrümmt ist. Der gekrümmte Sitzträger 5 wird in dem gekrümmten Sitzträgergegenstück 6 mit Hilfe nur schematisch angedeuteter Längskugellager gleitbar geführt. Es können auch alle anderen Arten von Gleitführungen verwendet werden, beispielsweise Kunststofführungen.

Zwischen dem Sitzträger 5 und dem Sitzträgergegenstück 6 ist ein Federelement 9 angeordnet, das sich bei Belastung verkürzt. Dieses Federelement ist ein Kraftspeicher, der beispielsweise als übliche Gasdruckfeder ausgebildet sein kann. Zwischen dem Rückenlehnenrahmen 2a und dem gekrümmten Bereich 1c des Sitzrahmens ist ein entsprechendes Federelement 10 angeordnet, das sich bei Verschwenken der Rückenlehne nach hinten verkürzt, wie dies beispielsweise aus einem Vergleich von Figur 4 mit Figur 5 ersichtlich ist.

Bei der Ausführungsform gemäß Figuren 8 und 9, welche der schematischen Darstellung von Figur 3 entspricht, ist der grundsätzliche Aufbau des Stuhls gleich. Es ist dort zusätzlich eine Armlehne 11 vorgesehen, welche aus einer Auflage 11b und einem Armlehnenunterrohr 11c besteht. Das Armlehnenunterrohr ist in seinem rückwärtigen Bereich gekrümmt, und zwar mit dem gleichen Radius, wie das hintere gekrümmte Stück 1c des Sitzrahmens. Figur 8 zeigt die Armlehne in der Benutzungssituation. Figur 9 zeigt die hochgeschwenkte Armlehne, in der das Unterrohr 11c eine Verlängerung der Kontur des Rückenlehnenrahmens 2a bildet.

## Patentansprüche

1. Stuhl, insbesondere Bürostuhl mit einem um eine horizontale erste Achse (K) schwenkbaren Sitz (1) und einer um eine horizontale zweite, zumindest annähernd durch die Hüftgelenke eines Benutzers verlaufende zweite Achse (H) schwenkbaren Rückenlehne (2), ferner mit einem den Sitz (1) halternden Sitzträger (5),
dadurch gekennzeichnet,
daß der Sitzträger (5) und ein mit diesem gleitbar verbundenes Sitzträgergegenstück (6) jeweils nach oben und vorn kreisbogenförmig gekrümmt sind mit einem Radius (r₁), der zumindest annähernd dem Abstand zwischen erster Achse (K) und gemeinsamer Mittellinie (13) von Sitzträger (5) und Sitzträgergegenstück (6) entspricht.

2. Stuhl nach Anspruch 1,
dadurch gekennzeichnet,
daß der Sitz (1) höhenverstellbar ausgebildet ist.

3. Stuhl nach Anspruch 1 und / oder Anspruch 2,
dadurch gekennzeichnet,
daß er zwei seitliche Armlehnen (11) aufweist, die aus der Gebrauchsstellung aufwärts bis in eine zumindest annähernd bündige Lage mit der Rückenlehne (2) verschwenkbar sind.

4. Stuhl nach einem oder mehreren der Ansprüche 1 bis 3,
dadurch gekennzeichnet,
daß die Rückenlehne (2) am Sitz (1) befestigt ist.

5. Stuhl nach einem oder mehreren der Ansprüche 1 bis 4,
dadurch gekennzeichnet,
daß die Armlehne (11) am Sitz (1) befestigt ist.

6. Stuhl nach einem oder mehreren der Ansprüche 1 bis 5,
dadurch gekennzeichnet,
daß der Sitzträger (5) im Zentrum des Sitzrahmens (1a) angeordnet ist und das Sitzträgergegenstück (6) an einem zentralen, vertikalen Standrohr (3).

7. Stuhl nach einem oder mehreren der Ansprüche 1 bis 6,
dadurch gekennzeichnet,
daß der Rückenlehnenrahmen (2a) in seinem unteren Bereich, ebenso wie ein mit diesem gleitbar verbundener Sitzrahmenbereich (1c), kreisbogenförmig gekrümmt sind mit einem Radius (r₂), der zumindest annähernd dem Abstand zwischen zweiter Achse (H) und gemeinsamer Mittellinie (14) von gekrümmtem Sitzrahmenbereich (1c) und gekrümmtem Bereich des Rückenlehnenrahmens (2a) entspricht.

## Claims

1. Chair, particularly an office chair with a seat (1) pivotable about a horizontal first axis (K) and a back rest (2) pivotable about a horizontal second axis (H), extending at least approximately through the hip joint of a user, furthermore with a seat carrier (5) carrying the seat brackets (1),
characterised in that
the seat carrier (5) and a seat carrier cooperating part (6) are respectively bent in a curved manner upwards and forwards with a radius (r₁), which corresponds at least approximately to the distance between the first axis (K) and common centre lines (13) of the seat carrier (5) and the seat carrier cooperating part (6).

2. Chair according to Claim 1,
characterised in that
the seat (1) is height adjustable.

3. Chair according to Claim 1 and/or Claim 2,
characterised in that
it has two lateral arm rests (11) which can be pivoted from the in use position upwards to a position approximately flush with the back rest (2).

4. Chair according to one or more of Claims 1-3
characterised in that
the back rest (2) is secured to the seat (1).

5. Chair according to one or more of Claims 1-4
characterised in that
the arm rest (11) is secured to the seat (1).

6. Chair according to one or more of Claims 1-5
characterised in that
the seat carrier (5) is arranged in the centre of the seat frame (1a) and the seat carrier cooperating part (6) on a central, vertical upright tube (3).

7. Chair according to one or more of Claims 1-6
characterised in that
the back rest frame (2a) is bent in a curved manner in its lower region, in the same manner as a seat frame region (1c) with which it is slidably connected, with a radius (r₂) which corresponds at least approximately to the distance between second axis (H) and common centre lines (14) of bent seat frame region (1c) and bent region of the back rest frame (2a).

## Revendications

1. Chaise, notamment chaise de bureau avec un siège pivotant autour d'un premier axe horizontal (K) et un dossier (2) pivotant autour d'un deuxième axe (H) s'étendant tout au moins approximativement à hauteur de l'articulation de la hanche de l'utilisateur, et avec un support (5) maintenant le siège (1),
caractérisée en ce que
le support de siège (5) et une contre-pièce (6) de ce support reliée, coulissante, à celui-ci sont respectivement courbées vers le haut et en avant en forme d'arc de cercle dont le rayon (r₁) correspond, au moins approximativement, à l'intervalle entre le premier axe (K) et la ligne médiane commune (13) du support de siège (5) et de la contre-pièce (6).

2. Chaise selon la revendication 1,
caractérisée en ce que
le siège (1) est conçu réglable en hauteur.

3. Chaise selon la revendication 1 et/ou la revendication 2,
caractérisée en ce qu'
elle présente deux accoudoirs latéraux (11) qui peuvent être pivotés, vers le haut, de la position d'utilisation jusqu'à une position au moins approximativement à surface plane avec le dossier (2).

4. Chaise selon une ou plusieurs revendications 1 à 3,
caractérisée en ce que
le dossier (2) est fixé au siège (1).

5. Chaise selon une ou plusieurs revendications 1 à 4,
caractérisée en ce que
l'accoudoir (11) est fixé au siège (1).

6. Chaise selon une ou plusieurs revendications 1 à 5,
caractérisée en ce que
le support de siège (5)
est disposé au centre du cadre du siège (1a) et la contre-pièce (6) du support est rattachée à un tube vertical, central (3).

7. Chaise selon une ou plusieurs revendications 1 à 6,
caractérisée en ce que
la zone inférieure du cadre de dossier (2a) tout comme la zone du cadre de siège (1c) reliée, coulissante, à celle-ci, sont courbées en forme d'arc de cercle dont le rayon (r₂) correspond, au moins approximativement, à l'intervalle entre le deuxième axe (H) et une ligne médiane, commune (14) de la zone courbée du cadre de siège (1c) et de la zone courbée du cadre de dossier (2a).
